# EUROPÄISCHE PATENTSCHRIFT

(11) **EP 3 542 350 B1**
(45) Veröffentlichungstag und Bekanntmachung des Hinweises auf die Patenterteilung: **30.10.2024**
(21) Anmeldenummer: 17804110.9
(22) Anmeldetag: 09.11.2017
(51) Int. Cl.: G07C 9/00

(54) **ZUGANGSKONTROLLSYSTEM MIT AUTOMATISCHER STATUSAKTUALISIERUNG**
ACCESS CONTROL SYSTEM WITH AUTOMATIC STATUS REFRESH
SYSTÈME DE CONTRÔLE D'ACCÈS COMPRENANT UNE ACTUALISATION D'ÉTAT AUTOMATIQUE

(30) Priorität: 15.11.2016 EP 16198977
(43) Veröffentlichungstag der Anmeldung: 25.09.2019
(73) Patentinhaber: INVENTIO AG, 6052 Hergiswil (CH)
(72) Erfinder: FRIEDLI, Paul, 5453 Remetschwil (CH)
(74) Vertreter: Inventio AG
(86) Internationale Anmeldenummer: PCT/EP2017/078790
(87) Internationale Veröffentlichungsnummer: WO 2018/091354

(56) Entgegenhaltungen:
- EP-A1- 1 868 857
- EP-A1- 2 977 964
- EP-A2- 1 536 382
- WO-A1-2013/078561
- WO-A1-2016/139528
- US-A1- 2014 049 364
- US-A1- 2014 051 407
- US-A1- 2014 292 481

## Beschreibung

Die hier beschriebene Technologie betrifft allgemein ein Zugangskontrollsystem für ein Gebäude. Ausführungsbeispiele der Technologie betreffen insbesondere ein Zugangskontrollsystem mit einem elektronischen Schloss, das durch ein mobiles Gerät ansteuerbar ist, und ein Verfahren zum Betreiben eines solchen Zugangskontrollsystems. In bekannten beispielhaften Zugangskontrollsystemen sind Türen mit elektronischen Türschlössern ausgestattet. Die WO 2016/139528 A1 offenbart beispielsweise ein Zugangskontrollsystem bei dem ein mobiles Endgerät von einem Schloss Informationen zum Schlossstatus erhält und diese an einen Server weiterleitet.

US 9,077,716 beschreibt beispielsweise ein Zugangskontrollsystem, in dem ein mobiles Gerät mit einem elektronischen Türschloss mittels einer Bluetooth oder WLAN Funkverbindung und mit einem Web-Server mittels einer WAN (Wide Area Network) Funkverbindung (e.g., GSM) kommuniziert, um das elektronische Schloss zu öffnen. Dazu sendet das mobile Gerät seine Geräte-Kennung und die Kennung des elektronischen Schlosses zum Web-Server, der die Zugangsberechtigung prüft und eine aus einem Schlossbefehl, der Schloss-Kennung und einem Code-Muster bestehende codierte Antwort zum mobilen Gerät sendet. Das mobile Gerät prüft, ob die Schloss-Kennung bekannt ist, und aktiviert, wenn dies der Fall ist, eine vom Benutzer zu drückende Öffnen-Taste. Wird diese innerhalb einer festgelegten Zeit gedrückt, sendet das mobile Geräte den Schlossbefehl und das Code-Muster zum elektronischen Schloss. Erkennt das Schloss den Schlossbefehl und das Code-Muster als gültig, wird es geöffnet und der Web-Server erhält über das mobile Gerät eine Bestätigung. Ist das Schloss dagegen bereits offen, erhält der Web-Server eine Fehlermeldung.

Dieses Zugangskontrollsystem bietet eine gewisse Benutzerfreundlichkeit, weil der Nutzer keinen herkömmlichen Schlüssel bei sich tragen und sich keinen Zugangscode merken muss. Stattdessen bietet das mobile Gerät, das viele Nutzer für Kommunikationszwecke sowieso bereits bei sich tragen, die Funktion eines Schlüssels. Um diese Benutzerfreundlichkeit zu ermöglichen, erfordert das Zugangskontrollsystem einen komplexen Kommunikationsprozess, einschliesslich dem Senden einer Bestätigungs- oder Fehlermeldung an den Web-Server, je nachdem ob die Tür geschlossen oder offen war. Es besteht daher Bedarf an einer anderen, weniger komplexen Technologie.

Ein Aspekt einer solchen Technologie betrifft ein Zugangskontrollsystem mit einem elektronischen Schloss und einer Datenverarbeitungseinrichtung. Das elektronische Schloss ist an einer zugangsbeschränkten Zone angeordnet, hat einen aktiven und einen inaktiven Zustand und weist einen Funktransceiver auf. Der Funktransceiver ist ausgestaltet, um ein Datensignal zu einem mobilen elektronischen Gerät zu senden und einen elektronischen Code vom mobilen elektronischen Gerät zu empfangen, wobei das Datensignal eine Schloss-Kennung und einen Schloss-Zustandsbezeichner umfasst. Die Datenverarbeitungseinrichtung enthält eine Datenbank, die den Zustand des elektronischen Schlosses speichert und eine Nutzerdatei umfasst, in der einem Nutzer mindestens eine Zugangsberechtigung zu einer zugangsbeschränkten Zone zugeordnet ist. Das mobile elektronische Gerät ist für eine Kommunikation mit dem elektronischen Schloss und der Datenverarbeitungseinrichtung vorgesehen, wobei das mobile elektronische Gerät dem Nutzer zugeordnet ist und im Betrieb eine Server-Nachricht erzeugt, die die Schloss-Kennung, den Schloss-Zustandsbezeichner und eine Geräte-Kennung des mobilen elektronischen Geräts umfasst. Die Datenverarbeitungseinrichtung erzeugt eine Bestätigungsnachricht, die einen elektronischen Code zum Aktivieren des elektronischen Schlosses enthält, wenn das elektronische Schloss im inaktiven Zustand ist und die Geräte-Kennung in der Nutzerdatei der Schloss-Kennung zugeordnet ist, und die eine Nutzernachricht enthält, wenn das elektronische Schloss im aktiven Zustand ist oder der Nutzer keine Zugangsberechtigung zur dem elektronischen Schloss zugeordneten zugangsbeschränkten Zone hat.

Ein anderer Aspekt betrifft ein Verfahren zum Betreiben eines Zugangskontrollsystems. In diesem Zugangskontrollsystem empfängt ein mobiles elektronisches Gerät ein Datensignal mit einer Schloss-Kennung und einem Schloss-Zustandsbezeichner, wenn es in Funkreichweite zum elektronischen Schloss ist. Das mobile Gerät erzeugt eine Server-Nachricht, die die Schloss-Kennung, den Schloss-Zustandsbezeichner und eine Geräte-Kennung des mobilen elektronischen Geräts umfasst. Das mobile elektronische Gerät sendet die Server-Nachricht zur Datenverarbeitungseinrichtung, die einen Zustand des elektronischen Schlosses basierend auf einer Auswertung des Schloss-Zustandsbezeichners speichert. Die Datenverarbeitungseinrichtung erzeugt eine Bestätigungsnachricht, die einen elektronischen Code zum Aktivieren des elektronischen Schlosses enthält, wenn das elektronische Schloss in einem inaktiven Zustand ist und die Geräte-Kennung in der Nutzerdatei der Schloss-Kennung zugeordnet ist, und die eine Nutzernachricht enthält, wenn das elektronische Schloss im aktiven Zustand ist oder der Nutzer keine Zugangsberechtigung zur dem elektronischen Schloss zugeordneten zugangsbeschränkten Zone hat.

Die hier beschriebene Technologie schafft ein Zugangskontrollsystem mit einer verbesserten Überwachung und Aktualisierung des Zustands eines elektronischen Schlosses. Sobald das mobile elektronische Gerät und das elektronische Schloss in Funkkontakt treten, leitet das mobile elektronische Gerät den Schloss-Zustandsbezeichner des elektronischen Schlosses an die Datenverarbeitungseinrichtung weiter. Die Datenverarbeitungseinrichtung aktualisiert daraufhin den Zustand dieses elektronischen Schlosses in seiner Datenbank. Anders ausgedrückt sorgt somit jedes elektronische Schloss selbst dafür, dass die Datenbank seinen aktuellen Zustand speichert. Dieser Vorgang läuft vorzugsweise automatisch ab, ohne dass der Nutzer aktiv zu werden hat.

Um den aktuellen Zustand in der Datenverarbeitungseinrichtung speichern zu können, wird der Schloss-Zustandsbezeichners ausgewertet, beispielsweise durch einen Prozessor in der Datenverarbeitungseinrichtung. Die Auswertung erfolgt somit zentral in der Datenverarbeitungseinrichtung, so dass das mobile elektronische Gerät den Zustandsbezeichner ohne Auswertung weiterleiten kann.

Die automatische Zustandsaktualisierung ist auch dann vorteilhaft, wenn sich mehrere Personen im Gebäude befinden und sich z.B. auf einem Stockwerk in der Nähe einer Tür mit einem elektronischen Schloss befinden oder daran vorbeigehen. Kommen deren mobile elektronische Geräte in Funkreichweite des elektronischen Schlosses, erzeugt jedes mobile elektronische Gerät eine Server-Nachricht und sendet sie zur Datenverarbeitungseinrichtung. Nach Empfang einer jeden Server-Nachricht und Auswertung des darin enthaltenen Schloss-Zustandsbezeichners speichert die Datenverarbeitungseinrichtung den Zustand des elektronischen Schlosses speichert. Jedes mobile elektronische Gerät trägt somit dazu bei, dass der gespeicherte Zustand des elektronischen Schlosses aktuell ist, und zwar unabhängig davon, ob dessen Nutzer an einer Tür Zutritt wünscht oder nicht.

In einem Ausführungsbeispiel sendet das mobile elektronische Gerät die

Bestätigungsnachricht zum elektronischen Schloss, wenn das elektronische Schloss im inaktiven Zustand ist und die Geräte-Kennung in der Nutzerdatei der Schloss-Kennung zugeordnet ist. Das elektronische Schloss wird daraufhin aktiviert wird, wenn der elektronische Code der Bestätigungsnachricht mit einem im elektronischen Schloss gespeicherten Referenzcode übereinstimmt. Auch dies erfolgt in einem Ausführungsbeispiel ohne Zutun des Nutzers. Solange sich das mobile elektronische Gerät in Funkreichweite zum elektronischen Schloss befindet, ist es nicht erforderlich, dass der Nutzer mit mobilen elektronischen Gerät hantiert oder sich zum elektronischen Schloss hinbewegt.

In Abwandlung zum vorherigen Ausführungsbeispiel kann in einem Ausführungsbeispiel vorgesehen sein, dass der Nutzer das mobile elektronische Gerät in die Nähe des elektronischen Schlosses zu bringen hat, wenn dieses Schloss zu aktivieren ist. In diesem Ausführungsbeispiel sendet das mobile elektronische Gerät die Bestätigungsnachricht zum elektronischen Schloss, wenn das mobile elektronische Gerät einen Abstand zum elektronischen Schloss hat, der kleiner als ein festgelegter Maximalabstand ist. Das elektronische Schloss wird aktiviert, wenn der elektronische Code der Bestätigungsnachricht mit dem im elektronischen Schloss gespeicherten Referenzcode übereinstimmt. Diese Alternativen bzgl. dem, was der Nutzer zu tun hat, wenn Zutritt zu einer Zone gewünscht wird, erlauben es, das Zugangskontrollsystem flexibel an die Erfordernisse in einem Gebäude anzupassen.

Die hier beschriebene Technologie ermöglicht auch Flexibilität bezgl. der Art und Weise, ob und wie der Nutzer zu informieren ist. In einem Ausführungsbeispiel erfolgt die Information mittels dem mobilen elektronischen Gerät, das der Nutzer mit sich trägt. Das mobile elektronische Gerät erzeugt die Mitteilung basierend auf der Bestätigungsnachricht. Die Mittelung kann visuell und/oder hörbar dargestellt werden, z.B. durch mindestens einen Mitteilungstyp, wobei der Mitteilungstyp aus einer Gruppe gewählt wird, die Text, Symbole, Piktogramme, Sprache, Töne und Klänge umfasst.

In einem Ausführungsbeispiel enthält die Bestätigungsnachricht neben dem elektronischen Code einen weiteren elektronischen Code, der im elektronischen Schloss gespeichert wird und für eine zukünftige Aktivierung des elektronischen Schlosses gültig ist. Der weitere elektronische Code stellt für die zukünftige Aktivierung den Referenzcode dar. Dies ermöglicht eine flexible Wahl eines gewünschten Sicherheitsniveaus. Ist ein hohes Sicherheitsniveau gewünscht, ist der elektronische Code an dem elektronischen Schloss nur einmal verwendbar. Soll danach das elektronische Schloss erneut aktiviert werden, muss der dann mit der Bestätigungsnachricht gesendete elektronische Code dem weiteren elektronischen Code (Referenzcode) entsprechen. Ist ein geringeres Sicherheitsniveau gewünscht, kann der Referenzcode z.B. nach einer gewissen Nutzungszeit oder nach einer gewissen Anzahl von Aktivierungen des elektronischen Schlosses durch den weiteren elektronischen Code ersetzt werden.

In einem Ausführungsbeispiel basiert die Funkkommunikation zwischen dem mobilen elektronischen Gerät und dem elektronischen Schloss auf einem Bluetooth Standard. Vor allem Smartphones sind mit dieser Funktechnologie ausgestattet, so dass für die hier beschriebene Technologie kommerziell verfügbare Geräte verwendet werden können.

Im Folgenden sind verschiedene Aspekte der verbesserten Technologie anhand von Ausführungsbeispielen in Verbindung mit den Figuren näher erläutert. In den Figuren haben gleiche Elemente gleiche Bezugszeichen. Es zeigen:
- Fig. 1: eine schematische Darstellung eines beispielhaften Zugangskontrollsystems in Verbindung mit mehreren Gebäudetüren;
- Fig. 2: eine schematische Darstellung eines Ausführungsbeispiels eines elektronischen Schlosses; und
- Fig. 3: ein Ablaufdiagram eines Ausführungsbeispiels eines Verfahrens zum Betreiben des Zugangskontrollsystems.

Fig. 1 ist eine schematische Darstellung eines beispielhaften Zugangskontrollsystems 1 in Verbindung mit einem Gebäude, von dem aus Darstellungsgründen lediglich Türen 10 gezeigt sind. Das in Fig. 1 gezeigte Zugangskontrollsystem 1 umfasst elektronische Schlösser 8, ein mobiles elektronisches Gerät 2 (im Folgenden auch als mobiles Gerät 2 bezeichnet), das ein Nutzer 4 mit sich trägt, und ein Computersystem 6, im Folgenden als Server 6 bezeichnet, der einen Datenspeicher 18 und einen Prozessor 20 hat. Jedes elektronische Schloss 8 hat eine individuelle Kennung, die das Schloss 8 eindeutig kennzeichnet und in einem internen Speicher 34 speichert ist, und zwei Zustände (einen offenen/entriegelten Zustand und einen geschlossenen/verriegelten Zustand). Diese Zustände werden durch einen Schloss-Zustandsbezeichner (im Folgenden auch als "Zustandsbezeichner" bezeichnet) repräsentiert. In der dargestellten Situation bewegt sich der Nutzer in Richtung der Türen 10, was durch einen Pfeil 12 angedeutet ist. Fig. 1 zeigt ausserdem Symbole für Funkverbindungen 14, 15, 16, 17, die im Zugangskontrollsystem 1 zur drahtlosen Kommunikation dienen.

Die Türen 10 grenzen Zonen oder Räume, zu denen nur berechtigte Personen Zugang haben, von Bereichen ab, die keiner oder einer anderen Zugangsbeschränkung unterliegen. Die Türen 10 können Gebäudeaussentüren oder Gebäudeinnentüren sein. Je nach Nutzung des Gebäudes, beispielsweise als Wohn- und/oder Geschäftsgebäude, können die Türen 10 im Gebäudeinneren Wohnungstüren, Stockwerkstüren oder Bürotüren sein. Die in Fig. 1 gezeigte Situation kann z.B. auf einem Flur einer Gebäudeetage bestehen, von dem aus einzelne Wohnungen oder Büros betreten werden können. Der Fachmann erkennt, dass in anderen Anwendungsbeispielen anstelle einer Tür 10, eine Schranke, ein Tor, ein Drehkreuz oder eine andere Art von Barriere verwendet werden kann, um den Zugang entweder zu sperren oder freizugeben. Im gezeigten Ausführungsbeispiel hat jede Tür 10 ein elektronisches Schloss 8 zum Verriegeln der Tür 10.

In der in Fig. 1 gezeigten Situation ist die hier beschriebene Technologie in vorteilhafter Weise anwendbar, um das Zugangskontrollsystem 1 mit möglichst geringer Komplexität zu betreiben und dem Nutzer 4 komfortabel Zugang zur gewünschten Zone zu gewähren. Kurz und beispielhaft zusammengefasst erfolgt der Betrieb des Zugangskontrollsystems wie folgt: Bewegt sich der Nutzer 4 im Gebäude, empfängt sein mobiles Gerät 2 von jeder Tür 10, auf die er zugeht oder an der er vorbeigeht, deren Schloss-Kennung und den dazugehörenden Schloss-Zustandsbezeichner. Das mobile Gerät 2 sendet die empfangene Information zusammen mit seiner Geräte-Kennung zum Server 6, der daraufhin den Zustand der Tür 10 bzw. seines elektronischen Schlosses 8 speichert und prüft, ob der Nutzer 4 an der Tür 10 zugangsberechtigt ist. Ist dies der Fall, sendet der Server 6 einen elektronischen Code zur weiteren Verwendung zum mobilen Gerät 2. In einem Ausführungsbeispiel sendet das mobile Gerät 2 den Code automatisch zum elektronischen Schloss 8, um dieses zu aktivieren bzw. zu öffnen. Wünscht der Nutzer 4 an dieser nun entriegelten Tür 10 Zugang, kann er durch sie hindurch in die zugangsbeschränkte Zone gelangen. In einem anderen Ausführungsbeispiel wird das elektronische Schloss 8 beispielsweise nur dann aktiviert, wenn der Nutzer 4 das mobile Gerät 2 relativ nahe (z.B. im Abstand von einigen wenigen Zentimeter) ans elektronische Schloss 8 hält.

Dadurch, dass jedes Schloss 8 automatisch neben seiner Schloss-Kennung auch seinen Schloss-Zustandsbezeichner sendet, und zwar unabhängig davon, ob der Nutzer 4 an einer Tür 10 Zugang wünscht oder nicht, werden die Zustände der Türen 10 im Server 6 automatisch aktualisiert. Vor allem wenn sich mehrere Nutzer 4 auf der Gebäudeetage befinden und an den Türen 10 vorbeigehen, kommuniziert die Menge der Nutzer 4 mit dem Server 6. Der Server 6 nutzt die Vielzahl der empfangenen Schloss-Zustandsbezeichner um die Zustände der Türen 10 laufend zu aktualisieren, und zwar ohne, dass die Nutzer 4 aktiv werden müssen.

Für seine Funktion im Zugangskontrollsystem 1 ist das mobile Gerät 8 mit entsprechender Hardware (z.B. einem oder mehreren Funkmodulen) und entsprechender Software (z.B. ein oder mehrere Anwendungsprogramme oder anwendungsspezifischer Software (auch als "App" bezeichnet)) ausgestattet. Je nach Ausgestaltung des mobilen Geräts 2 kann z.B. jedes Funkmodul und jede App über ein graphisches Nutzerinterface (auch als Graphical User Interface, GUI, bezeichnet) den mobilen Geräts 2 selektiv aktiviert und deaktiviert werden. Das mobile Gerät 2 kann beispielsweise ein Mobiltelefon, ein Smartphone, ein Tablet PC, eine Smartwatch, eine Brille mit Miniaturcomputer oder ein anderes am Körper getragenes, computergestütztes Gerät (auch als "Wearable Device" bezeichnet) sein.

Wie erwähnt, erfolgt die Kommunikation im Zugangskontrollsystem 1 mittels den Funkverbindungen 14, 15, 16, 17, wobei die Funkverbindungen 16, 17 zur Kommunikation zwischen dem elektronischen Schloss 8 und dem mobilen Gerät 2 dienen und die Funkverbindungen 14, 15 zur Kommunikation zwischen dem mobilen Gerät 2 und dem Server 6 dienen. Die Funkverbindungen 16, 17 können beispielsweise auf einer bekannten Funktechnologie für kurze Entfernungen basieren, z.B. der Bluetooth, NFC (Near Field Communication, Nahfeldkommunikation), WiFi/WLAN oder RFID Technologie. Die Funkverbindungen 14, 15 können beispielsweise auf einer bekannten Funktechnologie für mobile Telefon-/Daten-Kommunikation basieren, z.B. gemäss einem Mobilfunkstandard für GSM (Global System for Mobile Communications), UMTS (Universal Mobile Telecommunications System) oder LTE (Long Term Evolution).

In einem Ausführungsbeispiel umfasst das elektronische Schloss 8 ein Funkmodul, das auf Bluetooth Technologie basiert. Dementsprechend ist das mobile Gerät 2 für eine Kommunikation basierend auf der Bluetooth Technologie ausgestaltet. Ist das mobile Gerät 2 beispielsweise ein Smartphone kann der Nutzer 4 die Bluetooth Funktion über das graphische Benutzerinterface des Smartphones selektiv aktivieren und deaktivieren. Im aktivierten Zustand sendet das Funkmodul kontinuierlich die individuelle Schloss-Kennung (z. B. "ID: 12345") zusammen mit dem Schloss-Zustandsbezeichner (z.B. "Zustand: Geschlossen") beispielsweise in Form eines digitalen Datensignals aus. Das mobile Gerät 2 empfängt das digitale Datensignal, wenn es in Funkreichweite ist; d.h. das vom elektronischen Schloss 8 ausgesendete Datensignal hat am Ort des mobilen Geräts 2 (Empfangsort) eine Signalstärke (ausgedrückt durch einen RSSI-Wert (Received Signal Strength Indicator)), die grösser als ein für einen sicheren Empfang festgelegter Schwellenwert ist.

Das mobile Gerät 2 (bzw. eine oder mehrere installierte Softwareanwendungen) erzeugt aus der empfangenen Schloss-Kennung, dem empfangenen Schloss-Zustandsbezeichner und seiner Geräte-Kennung ein digitales Datensignal (Server-Nachricht) und sendet es mittels der Funkverbindung 15 zum Server 6. Der Prozessor 20 des Servers 6 verarbeitet dieses Datensignal (Server-Nachricht) und steuert das Speichern des Schloss-Zustandsbezeichners im Datenspeicher 18. In einem Ausführungsbeispiel handelt es sich beim Server 6 um ein Computersystem, das Computerfunktionalitäten wie Dienstprogramme, Daten oder andere Ressourcen (z.B. Zugang zu einem Dateisystem oder einer Datenbank) bereitstellt, damit andere Computer (z.B. das mobile Gerät 2) oder Programme ("Clients") über ein Netzwerk 22 darauf zugreifen können. Als Übertragungsmethoden dienen standardisierte Übertragungsprotokolle (z.B. HTTP, HTTPS) und Netzwerkprotokolle wie z.B. IP und TCP. Die allgemeine Funktion eines Servers ist dem Fachmann bekannt, so das hier nur auf die Aspekte eingegangen ist, die für ein Verständnis der hier beschriebenen Technologie hilfreich erscheinen.

Der Datenspeicher 18 speichert in einer Datenbank eine Nutzerdatei, in der für jeden Nutzer 4 des Gebäudes festgelegt ist, an welcher Tür 10 der Nutzer 4 zugangsberechtigt ist. Ein Nutzer 4 kann auch an mehreren Türen 10 zugangsberechtigt sein. In einem Ausführungsbeispiel ist jedes mobile Gerät 2, und damit jede Geräte-Kennung, einem Nutzer 4 zugeteilt. In der Nutzerdatei ist dafür eine erste Gruppe von Datensätzen angelegt, wobei in einem Datensatz einer Geräte-Kennung mindestens eine Tür 10 zugeordnet ist, an der der Nutzer 4 zugangsberechtigt ist. In einem Ausführungsbeispiel ist in der Nutzerdatei eine zweite Gruppe von Datensätzen angelegt, wobei für jede Tür 10 ein Datensatz existiert, die den Zustand (z.B. offen/geschlossen oder entriegelt/verriegelt) der Tür 10 in Form des Schloss-Zustandsbezeichners speichert. Mit Hilfe der Nutzerdatei kann somit u.a. überprüft werden, ob der Nutzer 4 des mobilen Geräts 2 an der Tür 10 zugangsberechtigt ist. Alternativ zu einer solchen Organisation der Datensätze in zwei Gruppen können die Datensätze in einem anderen Ausführungsbeispiel auch in einer einzigen Gruppe organisiert sein.

In einem Ausführungsbeispiel ist der Server 6 im Gebäude angeordnet, um Daten lokal zu verarbeiten und zu speichern. Die Kommunikation mit dem mobilen Gerät 2 kann dann z.B. über eine WiFi/WLAN Funkverbindung oder eine Mobilfunknetzverbindung erfolgen Das Zugangskontrollsystem 1 kann somit als ein zentrales/lokales, für ein Gebäude bestimmtes Zugangskontrollsystem 1 betrachtet werden. Die Funktionen des Servers 6 können z.B. in einem Gebäudeserver integriert sein, der weitere gebäudespezifische Funktionen ausführt.

In einem anderen Ausführungsbeispiel ist der Server 6 ausserhalb des Gebäudes angeordnet, beispielsweise in einer entfernten Servicezentrale, die neben anderen Dienstleistungen auch die Zugangskontrolle für das Gebäude ausführt. Die Servicezentrale kann diese Dienstleistungen für ein oder mehrere Gebäude ausführen. Die Kommunikation mit dem mobilen Gerät 2 kann dann z.B. über eine Funkverbindung mittels eines Mobilfunknetzes erfolgen, oder mittels einer Kombination aus WiFi/WLAN und WAN, einschliesslich dem Internet. Das Zugangskontrollsystem 1 kann somit als ein dezentrales Zugangskontrollsystem 1 betrachtet werden.

Der Server 6 speichert den Zustand des elektronischen Schlosses 8, und dessen Prozessor 20 erzeugt eine Bestätigungsnachricht, die der Server 6 zum mobilen Gerät 2 sendet. Der Inhalt der Bestätigungsnachricht hängt vom Zustand des elektronischen Schlosses 8 und von der Zugangsberechtigung des Nutzers 4 ab. Die Bestätigungsnachricht enthält beispielsweise einen elektronischen Code zum Aktivieren des elektronischen Schlosses 8, wenn das elektronische Schloss 8 im inaktiven/geschlossenen Zustand ist und die Geräte-Kennung in einer Nutzerdatei der Schloss-Kennung zugeordnet ist; das bedeutet auch, dass der Nutzer 4 zugangsberechtigt ist. Ist dagegen das elektronische Schloss 8 im aktiven/offenen Zustand oder hat der Nutzer 4 keine Zugangsberechtigung zur dem elektronischen Schloss 2 zugeordneten zugangsbeschränkten Zone, enthält die Bestätigungsnachricht eine Nutzernachricht, die den Nutzer 4 darüber informiert.

Fig. 2 zeigt ein Ausführungsbeispiel des elektronischen Schlosses 8 mit einem Drücker 24, wie es an der Tür 10 eingesetzt werden kann. Von der Tür 10 sind ein Türblatt 10a und ein Türrahmen (Türzarge) 10b gezeigt. Der Fachmann erkennt, dass anstelle des Drückers 24 auch eine andere Griffmöglichkeit, beispielsweise ein Türknauf oder eine Griffmulde, vorhanden sein kann, um die Tür 10 zu öffnen. Ist die Tür 10 in einem anderen Ausführungsbeispiel mit einem Antriebsmotor ausgestattet, kann an der Tür 10 u.U. auf eine Griffmöglichkeit verzichtet werden. Aus Darstellungsgründen sind in Fig. 2 ein evtl. vorhandenes Schliessblech, eine Türfalle und ein evtl. vorhandener Riegel nicht gezeigt. Wenn die Tür 10 geschlossen ist, greifen in einem Ausführungsbeispiel die Türfalle und/oder der Riegel in das Schliessblech der Türzarge 10b. Das elektronische Schloss 8 kann auch ganz oder teilweise in der Türzarge 10b angeordnet sein.

Türblattseitig zeigt Fig. 2 ausserdem ein Funkmodul 30 (als Transceiver TX/RX dargestellt) und eine Entriegelungsvorrichtung 26, die über eine Verbindung 28 an das Funkmodul 30 gekoppelt ist. Das Funkmodul 30 (z.B. als Bluetooth Funkmodul) ist für die Kommunikation mit dem mobilen Gerät 2 mittels der Funkverbindungen 16, 17 vorgesehen. Der in Fig. 2 gezeigte Teil der Türzarge 10b ist beispielsweise in eine Gebäudewand integriert ist und umfasst eine Entriegelungsvorrichtung 32. Die Entriegelungsvorrichtung 32 ist optional, denn je nach Ausgestaltung des elektronischen Schlosses 8 kann entweder die Türzarge 10b oder das Türblatt 10a eine Entriegelungsvorrichtung (26, 32) enthalten. Wenn zargenseitig die Entriegelungsvorrichtung 32 vorhanden ist, kann das Funkmodul 30 auch an der Türzarge 10b angeordnet sein.

Die Entriegelungsvorrichtungen 26, 32 haben einen elektromechanischen Mechanismus, der in einem Ausführungsbeispiel eine elektromagnetisch aktivierbare Sperre oder einen elektromagnetisch aktivierbaren Riegel oder Bolzen enthält. Der elektromechanische Mechanismus kann in einem anderen Ausführungsbeispiel einen Elektromotor umfassen, der einen Riegel oder Bolzen antreibt. Der Elektromotor kann beispielsweise den Bolzen in das Schliessblech der Türzarge 10b hineinschieben und aus diesem herausziehen. Der elektromechanische Mechanismus kann durch ein Steuersignal (im Folgenden auch als Aktivierungssignal bezeichnet) aktiviert werden. Das Steuersignal kann beispielsweise von der Entriegelungsvorrichtung 26 selbst erzeugt oder vom mobilen Gerät 2 empfangen werden.

Die in Fig. 1 und Fig. 2 dargestellten Türen 10 sind aus Darstellungsgründen mit Drückern 24 als Griffmöglichkeit gezeigt, damit der Nutzer 4 die gewünschte Tür 10 öffnen kann. Der Fachmann erkennt, dass eine Tür 10 beispielsweise mit einem elektrischen (Motor-)Antrieb ausgestattet sein kann, der die Tür 10 ohne Zutun des Nutzers 4 automatisch öffnet und schliesst sobald das elektronische Schloss 8 entriegelt ist. Je nach Ausgestaltung kann dann eine Griffmöglichkeit u.U. entfallen. Die Tür 10 kann beispielsweise als Schiebetür ausgestaltet sein, die nach Entriegelung durch einen Verschiebemechanismus seitlich verschiebbar ist.

Das elektronische Schloss 8 enthält eine Verarbeitungseinrichtung 36 und einen internen Speicher 34, die in einem Ausführungsbeispiel in der Entriegelungsvorrichtung 26, 32 angeordnet oder mit ihr verbunden sind. Der interne Speicher 34 speichert die Schloss-Kennung, den Schloss-Zustandsbezeichner und einen elektronischen Referenzcode. Die Verarbeitungseinrichtung 36 prüft, ob ein vom mobilen Gerät 2 empfangener elektronischer Aktivierungscode mit dem gespeicherten elektronischen Referenzcode übereinstimmt. Ist dies der Fall, wird das elektronische Schloss 8 aktiviert.

Mit dem Verständnis der oben beschriebenen prinzipiellen Systemkomponenten und deren Funktionalitäten, erfolgt im Folgenden eine Beschreibung eines beispielhaften Verfahrens zum Betreiben des Zugangskontrollsystems 1. Die Beschreibung erfolgt mit Bezug auf einen Nutzer 4, der an einer Tür 10 Zutritt wünscht, beispielsweise zu seinem Büro. Diese Zugangsberechtigung und evtl. weitere sind in der Nutzerdatei für diesen Nutzer 4 gespeichert. Der Nutzer 4 trägt das mobile Gerät 2 bei sich und hat die Softwareanwendung und die Funkmodule (z.B. für Bluetooth-Kommunikation und Mobilfunkkommunikation) aktiviert. Das Verfahren beginnt in einem Schritt S1 und endet in einem Schritt S10.

Bewegt sich der Nutzer 4 mit seinem mobilen Gerät 2 auf eine Tür 10 zu, empfängt das mobile Gerät 2 in einem Schritt S2 ein vom elektronischen Schloss 8 ausgesendetes Datensignal mit dessen Schloss-Kennung und Schloss-Zustandsbezeichner. Der Schloss-Zustandsbezeichner gibt an, ob das Schloss 8 einen Status/Zustand "offen"/"aktiv" oder einen Status/Zustand "geschlossen"/"inaktiv" hat. Das elektronische Schloss 8 und das mobile Gerät 2 kommunizieren in diesem Ausführungsbeispiel über eine Bluetooth-Funkverbindung.

Das mobile Gerät 2 erzeugt daraus und seiner eigenen Geräte-Kennung in einem Schritt S3 eine Server-Nachricht und sendet diese in einem Schritt S4 zum Server 6. Das mobile Gerät 2 sendet die Server-Nachricht gemäss einem festgelegten Protokoll für Mobilfunkkommunikation zu einem Funknetzzugangsknoten, der die Server-Nachricht zum Server 6 weiterleitet. Dem Fachmann ist die prinzipielle Funktionsweise der Kommunikation zwischen dem mobilen Gerät 2 und dem Server 6 aus dem Gebiet der Mobilfunkkommunikation bekannt, so dass weitergehende Ausführungen nicht erforderlich erscheinen.

Empfängt der Server 6 die Server-Nachricht vom mobilen Gerät 2, analysiert er die Server-Nachricht, um daraus die Geräte-Kennung, die Schloss-Kennung und den Zustandsbezeichner zu erhalten. Die Server-Nachricht gibt somit an, von welchem mobilen Gerät 2 sie gesendet wurde (Geräte-Kennung), um welches elektronische Schloss 8 es sich handelt (Schloss-Kennung) und in welchem Zustand sich das elektronische Schloss 8 befindet (Zustandsbezeichner). Damit ist auch bekannt, dass sich der Nutzer 4 des mobilen Geräts 2 in der Nähe des elektronischen Schlosses 8 mit dieser Schloss-Kennung befindet. Da das mobile Gerät 2 dem Nutzer 4 zugeordnet ist, ermittelt der Server 6 mit Hilfe der Nutzerdatei die Identität des Nutzers 4.

In einem Schritt S5 speichert der Server 6 den Zustand des elektronischen Schlosses 8 in der Datenbank 18. Durch dieses Speichern wird ein für dieses elektronische Schloss 8 evtl. gespeicherter Zustand überschrieben. Danach ist der aktuelle Zustand des elektronischen Schlosses 8 in der Datenbank 18 gespeichert.

In einem Schritt S6 prüft der Server 6 unter Nutzung des gespeicherten Zustands des elektronischen Schlosses 8, ob das elektronische Schloss 8 aktiv, d.h. offen/entriegelt, oder inaktiv, d.h. geschlossen/verriegelt, ist. Ausserdem prüft der Server 6 im Schritt S6 unter Nutzung der Geräte-Kennung und/oder der Ermittelten Identität des Nutzers 4, ob der Nutzer 4 an der Tür 10, der das elektronische Schloss 8 zugeordnet ist, zugangsberechtigt ist. Eine Zugangsberechtigung liegt beispielsweise vor, wenn die Geräte-Kennung bzw. die Identität des Nutzers 4 in der Nutzerdatei der Schloss-Kennung zugeordnet sind. Sind beide Bedingungen erfüllt, schreitet das Verfahren entlang des Ja-Zweiges zu einem Schritt S7. Sind sie dagegen nicht erfüllt, schreitet das Verfahren entlang des Nein-Zweiges zu einem Schritt S9.

Abhängig vom Ergebnis der Prüfung im Schritt S6 erzeugt der Server 6 eine Bestätigungsnachricht. Ist das elektronische Schloss 8 im inaktiven/geschlossenen Zustand und ist der Nutzer 4 zugangsberechtigt, erzeugt der Server im Schritt S7 einen elektronischen Aktivierungscode. In einem Ausführungsbeispiel ist der Aktivierungscode nur an diesem elektronischen Schloss 8 gültig. Die Gültigkeit kann zeitlichen Einschränkungen unterliegen, beispielsweise kann er nur zu bestimmten Zeiten (z.B. während Geschäftszeiten) oder nur für eine festgelegte Zeitdauer gültig sein. Die vom Server 6 erzeugte Bestätigungsnachricht umfasst den Aktivierungscode, einschliesslich eventueller zeitlicher Einschränkungen, die Schloss-Kennung und u.U. die Geräte-Kennung des mobilen Geräts 2, zu dem der Server 6 die Bestätigungsnachricht sendet.

In einem Ausführungsbeispiel umfasst die Bestätigungsnachricht neben dem elektronischen Aktivierungscode einen weiteren elektronischen Code. Dieser weitere elektronische Code wird zusammen mit dem Aktivierungscode zum elektronischen Schloss 8 übertragen und im internen Speicher des elektronischen Schlosses 8 gespeichert. Der weitere elektronische Code ist für eine zukünftige Aktivierung des elektronischen Schlosses 8 gültig, beispielsweise die auf die momentane Aktivierung folgende Aktivierung. Für diese folgende Aktivierung stellt der weitere elektronische Code den Referenzcode dar.

Ist das elektronische Schloss 8 im aktiven/offenen Zustand oder ist der Nutzer 4 nicht zugangsberechtigt, erzeugt der Server 6 im Schritt S9 eine Nutzernachricht. Ein Aktivierungscode ist in diesen Situationen nicht erforderlich. Je nach Ausgestaltung des Systems kann die Nutzernachricht unterschiedliche Inhalte aufweisen. Die Nutzernachricht kann den Nutzer 4 beispielsweise darüber informieren, dass die Tür 10 offen ist oder dass er für sie keine Zugangsberechtigung hat. Empfängt das mobile Gerät 2 die Nutzernachricht, kann es daraus eine visuellen und/oder hörbaren Mitteilung erzeugen. Die Mitteilung kann durch mindestens einen Mitteilungstyp dargestellt werden, der aus einer Gruppe gewählt wird, die Text, Symbole, Piktogramme, Sprache, Töne und Klänge umfasst. Alternativ dazu oder zusätzlich kann das elektronische Schloss 8 eine Vorrichtung für einen solchen Mitteilungstyp haben (z.B. eine LED Anzeige für verschiedene Farben (z.B. rot, grün) oder ein LCD Display, jeweils mit oder ohne Lautsprecher oder Summer).

In einem Schritt S8 empfängt das mobile Gerät 2 die Bestätigungsnachricht, die entweder den im Schritt S7 erzeugten Aktivierungscode oder die im Schritt S9 erzeugte Nutzernachricht umfasst. Die Kommunikation zwischen dem Server 6 und dem mobilen Gerät 2 erfolgt dabei mittels der oben beschriebenen Mobilfunkkommunikation.

Enthält die Bestätigungsnachricht den Aktivierungscode für die Tür 10, in deren Nähe sich der Nutzer 4 befindet, kann damit, wenn der Aktivierungscode mit dem Referenzcode übereinstimmt, das elektronische Schloss 8 entriegelt und damit die Tür 10 geöffnet werden. Der Zustand des elektronischen Schlosses 8 ist nun aktiv bzw. entriegelt; der Schloss-Zustandsbezeichner folgt diesem Zustandswechsel. Der Zustandsbezeichner bleibt in diesem Zustand, bis die Tür 10 wieder geschlossen und das elektronische Schloss 8 verriegelt ist.

Wie oben bereits erwähnt, kann in einem Ausführungsbeispiel das mobile Gerät 2 den Aktivierungscode automatisch und ohne weiteres Zutun des Nutzers 4 zum elektronischen Schloss 8 senden, um dieses zu aktivieren bzw. zu öffnen. In diesem Ausführungsbeispiel sendet das mobile Gerät 2 mit einer Sendeleistung, so dass das elektronische Schloss 8 die Bestätigungsnachricht empfangen kann. Die Sendeleistung ist dabei so gewählt, dass eine Funkübertragung über eine Distanz von ca. 50 cm bis zu einigen wenigen Meter möglich ist. Eine Distanz von ca. 50 cm bis ca. 1 Meter kann z.B. bestehen, wenn der Nutzer 4 auf einem Stockwerkflur auf die Tür 10 zugeht oder an dieser vorbeiläuft.

In einem anderen Ausführungsbeispiel sendet das mobile Gerät 2 den Aktivierungscode mit einer Sendeleistung, die für eine Funkverbindung über eine kurze Entfernung vorgesehen ist. In diesem Fall muss der Nutzer 4 das mobile Gerät 2 relativ nahe ans elektronische Schloss 8 halten, wenn er an dieser Tür 10 Zugang wünscht. Dafür kann in einem Ausführungsbeispiel ein Maximalabstand festgelegt sein. Eine Funkverbindung kommt zustande, wenn ein Abstand zwischen dem elektronischen Schloss 8 und dem mobilen Gerät 2 kleiner als der festgelegte Maximalabstand ist. Je nach Ausgestaltung kann der Maximalabstand zwischen ca. 0 cm und ca. 10 cm betragen, wobei ein Abstand von 0 cm bedeutet, dass das mobile Gerät 2 das elektronische Schloss 8 berührt. Die Sendeleistung ist an diesen Maximalabstand angepasst.

Ist die Tür 10 entriegelt, kann der Nutzer 4 die Tür 10 öffnen und durch sie die zugangsbeschränkte Zone betreten. Das elektronische Schloss 8 sendet auch in diesem Zustand oder bei diesem Vorgang seine Schloss-Kennung und den Schloss-Zustandsbezeichner (entsprechend: "offen"/"entriegelt") aus. Sobald das mobile Gerät 2 des Nutzers 4 den Aktivierungscode gesendet hat, kann es wieder die Schloss-Kennung und den Schloss-Zustandsbezeichner des elektronischen Schlosses 8 empfangen, da es sich noch in Funkreichweite befindet. Das mobile Gerät 2 sendet diese Information zum Server 6, der daraufhin in der Datenbank den Status für dieses elektronische Schloss 8 aktualisiert, wie oben beschrieben. Hat z.B. der Nutzer 4 die zugangsbeschränkte Zone betreten und schliesst danach die Tür 10 hinter sich, kennzeichnet der Zustandsbezeichner den geschlossenen/verriegelten Zustand der Tür 10. Die vom mobilen Gerät 2 gesendete Server-Nachricht veranlasst den Server 6 daraufhin, den Status in der Datenbank zu aktualisieren (z.B. auf "geschlossen/verriegelt" zu setzen).

Befinden sich weitere mobile Geräte 2 in Funkreichweite des elektronischen Schlosses 8, empfängt jedes mobile Gerät 2 die Schloss-Kennung und den Schloss-Zustandsbezeichner dieses elektronischen Schlosses 8 und kommuniziert sie zum Server 6. Jedes dieser mobilen Geräte 2 trägt somit dazu bei, dass der Server 6 den aktuellen Zustand des elektronischen Schlosses 8 speichert, und zwar unabhängig davon, ob deren Nutzer Zugang an der Tür 10 wünschen. Dies kann beispielsweise dann hilfreich sein, wenn das mobile Gerät 2 des Nutzers 4, der durch die Tür 10 geht, die vom elektronischen Schloss 8 gesendete Schloss-Kennung und den Schloss-Zustandsbezeichner nicht empfangen kann. Der Nutzer 4 kann beispielsweise zu schnell durch die Tür 10 gehen, so dass das mobile Gerät 2 zum Sendezeitpunkt des elektronischen Schlosses 8 ausserhalb der Funkreichweite ist. In diesem Fall sendet das mobile Gerät 2 keine Server-Nachricht, und es erfolgt keine Aktualisierung des Status im Server 6. Die Datenbank kann beispielsweise weiterhin den Status "offen" anzeigen, obwohl die Tür 10 bereits wieder geschlossen und das elektronische Schloss 8 verriegelt ist.

## Patentansprüche

1. Verfahren zum Betreiben eines Zugangskontrollsystems, das ein einen aktiven und einen inaktiven Zustand aufweisendes elektronisches Schloss (8) an einer zugangsbeschränkten Zone, eine Datenverarbeitungseinrichtung (6) mit einer Datenbank (32), die den Zustand des elektronischen Schlosses (8) speichert und eine Nutzerdatei umfasst, in der einem Nutzer (4) mindestens eine Zugangsberechtigung zu einer zugangsbeschränkten Zone zugeordnet ist, und ein vom Nutzer (4) mitzuführendes mobiles elektronisches Gerät (2) für eine Kommunikation mit dem elektronischen Schloss (8) und der Datenverarbeitungseinrichtung (6) umfasst, wobei das Verfahren folgende Schritte aufweist:
Empfangen eines vom elektronischen Schloss (8) ausgesendeten Datensignals durch das mobile elektronische Gerät (2), wenn es in Funkreichweite zum elektronischen Schloss (8) kommt, wobei das Datensignal eine Schloss-Kennung und einen Schloss-Zustandsbezeichner umfasst, wobei der Schloss-Zustandsbezeichner den aktiven Zustand oder den inaktiven Zustand des elektronischen Schlosses (8) anzeigt;
Erzeugen einer Server-Nachricht durch das mobile elektronische Gerät (2), wobei die Server-Nachricht die Schloss-Kennung, den Schloss-Zustandsbezeichner und eine Geräte-Kennung des mobilen elektronischen Geräts (2) umfasst;
Senden der Server-Nachricht durch das mobile elektronische Gerät (2) zur Datenverarbeitungseinrichtung (6) mittels einer ersten Funkübertragung (15);
Speichern des Zustands des elektronischen Schlosses (8) in der Datenverarbeitungseinrichtung (6) basierend auf einer Auswertung des Schloss-Zustandsbezeichners, wobei der Schloss-Zustandsbezeichner in der Server-Nachricht enthalten ist, die die Datenverarbeitungseinrichtung (6) empfängt;
Erzeugen einer Bestätigungsnachricht durch die Datenverarbeitungseinrichtung (6), wobei die Bestätigungsnachricht:
abhängig von einem Ergebnis einer Prüfung durch die Datenverarbeitungseinrichtung (6) unter Nutzung des gespeicherten Zustands des elektronischen Schlosses (8) erzeugt wird, wobei das Ergebnis den aktiven Zustand oder den inaktiven Zustand des elektronischen Schlosses (8) anzeigt,
einen elektronischen Code zum Aktivieren des elektronischen Schlosses (8) enthält, falls das elektronische Schloss (8) im inaktiven Zustand ist und die Geräte-Kennung in der Nutzerdatei der Schloss-Kennung zugeordnet ist, und
eine Nutzernachricht enthält, falls das elektronische Schloss (8) im aktiven Zustand ist oder der Nutzer (4) keine Zugangsberechtigung zur dem elektronischen Schloss (8) zugeordneten zugangsbeschränkten Zone hat; und
Empfangen der Bestätigungsnachricht durch das mobile elektronische Gerät (2) mittels einer zweiten Funkübertragung (14).

2. Verfahren nach Anspruch 1, ausserdem aufweisend Senden der Bestätigungsnachricht durch das mobile elektronische Gerät (2) zum elektronischen Schloss (8), wenn das elektronische Schloss (8) im inaktiven Zustand ist und die Geräte-Kennung in der Nutzerdatei der Schloss-Kennung zugeordnet ist, und Aktivieren des elektronischen Schlosses (8), wenn der elektronische Code der Bestätigungsnachricht mit einem im elektronischen Schloss (8) gespeicherten Referenzcode übereinstimmt.

3. Verfahren nach Anspruch 1, ausserdem aufweisend Senden der Bestätigungsnachricht durch das mobile elektronische Gerät (2) zum elektronischen Schloss (8), wenn das mobile elektronische Gerät (2) einen Abstand zum elektronischen Schloss (8) hat, der kleiner als ein festgelegter Maximalabstand ist, und Aktivieren des elektronischen Schlosses (8), wenn der elektronische Code der Bestätigungsnachricht mit einem im elektronischen Schloss (8) gespeicherten Referenzcode übereinstimmt.

4. Verfahren nach einem der Ansprüche 1 -3, ausserdem aufweisend Auswerten des Schloss-Zustandsbezeichners, um den Zustand des elektronischen Schlosses (8) in der Datenverarbeitungseinrichtung (6) zu speichern.

5. Verfahren nach einem der vorhergehenden Ansprüche, ausserdem aufweisend Erzeugen einer Mitteilung durch das mobile elektronische Gerät (2), um den Nutzer (4) zu informieren, wobei das Erzeugen der Mitteilung auf der Bestätigungsnachricht basiert.

6. Verfahren nach Anspruch 5, ausserdem aufweisend Darstellen der Mitteilung durch mindestens einen Mitteilungstyp, wobei der Mitteilungstyp aus einer Gruppe gewählt wird, die Text, Symbole, Piktogramme, Sprache, Töne und Klänge umfasst.

7. Verfahren nach einem der vorhergehenden Ansprüche, bei dem mehrere mobile elektronische Geräte (2) in Funkreichweite des elektronischen Schlosses (8) sind, bei dem jedes mobile elektronische Gerät (2) eine Server-Nachricht erzeugt und zur Datenverarbeitungseinrichtung (6) sendet und bei dem die Datenverarbeitungseinrichtung (6) nach Empfang einer jeden Server-Nachricht und Auswertung des darin enthaltenen Schloss-Zustandsbezeichners den Zustand des elektronischen Schlosses (8) speichert.

8. Verfahren nach einem der vorhergehenden Ansprüche, bei dem die Bestätigungsnachricht neben dem elektronischen Code einen weiteren elektronischen Code enthält, der im elektronischen Schloss (8) gespeichert wird und für eine zukünftige Aktivierung des elektronischen Schlosses (8) gültig ist.

9. Zugangskontrollsystem mit:
einem elektronischen Schloss (8), das an einer zugangsbeschränkten Zone angeordnet ist, einen aktiven und einen inaktiven Zustand hat und einen Funktransceiver (30) aufweist, wobei der Funktransceiver (30) ausgestaltet ist, um ein Datensignal zu einem mobilen elektronischen Gerät (2) zu senden und einen elektronischen Code vom mobilen elektronischen Gerät (2) zu empfangen, wobei das Datensignal eine Schloss-Kennung und einen Schloss-Zustandsbezeichner umfasst, und wobei das mobile elektronische Gerät (2) einem Nutzer (4) zugeordnet ist und im Betrieb, wenn es in Funkreichweite zum elektronischen Schloss (8) kommt und das Datensignal empfängt, eine Server-Nachricht erzeugt, die die Schloss-Kennung, den Schloss-Zustandsbezeichner und eine Geräte-Kennung des mobilen elektronischen Geräts (2) umfasst; und
einer Datenverarbeitungseinrichtung (6) mit einer Datenbank (18), die den Zustand des elektronischen Schlosses (8) speichert und eine Nutzerdatei umfasst, in der einem Nutzer (4) mindestens eine Zugangsberechtigung zu einer zugangsbeschränkten Zone zugeordnet ist, wobei die Datenverarbeitungseinrichtung (6) für eine Kommunikation mit dem mobilen elektronischen Gerät (2) und für ein Erzeugen einer Bestätigungsnachricht ausgestaltet ist,
wobei die Datenverarbeitungseinrichtung (6) ausgestaltet ist, die Server-Nachricht zu empfangen, den darin umfassten Schloss-Zustandsbezeichner auszuwerten und die Bestätigungsnachricht abhängig von einem Ergebnis einer Prüfung unter Nutzung des gespeicherten Zustands des elektronischen Schlosses (8) zu erzeugen, wobei das Ergebnis den aktiven Zustand oder den inaktiven Zustand des elektronischen Schlosses (8) anzeigt,
wobei die Bestätigungsnachricht:
einen elektronischen Code zum Aktivieren des elektronischen Schlosses (8) enthält, falls das elektronische Schloss (8) im inaktiven Zustand ist und die Geräte-Kennung in der Nutzerdatei der Schloss-Kennung zugeordnet ist, und
eine Nutzernachricht enthält, falls das elektronische Schloss (8) im aktiven Zustand ist oder der Nutzer keine Zugangsberechtigung zur dem elektronischen Schloss (8) zugeordneten zugangsbeschränkten Zone hat.

10. Zugangskontrollsystem nach Anspruch 9, bei dem das elektronische Schloss (8) eine Speichereinrichtung (34), die die Schloss-Kennung und einen elektronischen Referenzcode speichert, und eine Verarbeitungseinrichtung (36) hat, die das elektronische Schloss (8) aktiviert, wenn der elektronische Code der Bestätigungsnachricht mit dem elektronischen Referenzcode übereinstimmt.

11. Zugangskontrollsystem nach einem der Ansprüche 9 - 10, bei dem das elektronische Schloss (8) eine Entriegelungsvorrichtung (26) hat, die eine Tür (10) im aktiven Zustand entriegelt und im inaktiven Zustand verriegelt.

12. Zugangskontrollsystem nach einem der Ansprüche 9 - 11, bei dem der Funktransceiver (30) des elektronischen Schlosses (8) den elektronischen Code empfängt, wenn das mobile elektronische Gerät (2) einen Abstand zum elektronischen Schloss (8) hat, der kleiner als ein festgelegter Maximalabstand ist.

13. Zugangskontrollsystem nach einem der Ansprüche 9 - 12, bei dem der Funktransceiver (30) des elektronischen Schlosses (8) ein Funkmodul für eine Kommunikation gemäss einem Bluetooth Standard umfasst.

## Claims

1. Method for operating an access control system which comprises an electronic lock (8) having an active and an inactive state on an access-restricted zone, a data processing device (6) with a database (32) which stores the state of the electronic lock (8), and a user file in which a user (4) is assigned at least one access authorization to an access-restricted zone, and comprises a mobile electronic device (2) to be carried by the user (4) for a communication with the electronic lock (8) and the data processing device (6), wherein the method comprises the following steps:
receiving a data signal sent out by the electronic lock (8) by the mobile electronic device (2) when it is in the radio range of the electronic lock (8), wherein the data signal comprises a lock identifier and a lock state designator, wherein the lock state designator indicates the active state or the inactive state of the electronic lock (8);
generating a server message by the mobile electronic device (2) wherein the server message comprises the lock identifier and a device identifier of the mobile electronic device (2);
sending the server message by the mobile electronic device (2) to the data processing device (6) by means of a first radio transmission (15);
storing the state of the electronic lock (8) in the data processing device (6) based on an evaluation of the lock state designator, wherein the lock state designator is included in the server message which is received by the data processing device (6);
generating a confirmation message by the data processing device (6), wherein the confirmation message:
is generated depending on a result of an examination by the data processing device (6) using the stored state of the electronic lock (8), wherein the result indicates the active state or the inactive state of the electronic lock (8),
contains an electronic code for activating the electronic lock (8), if the electronic lock (8) is in the inactive state and the device identifier in the user file is assigned to the lock identifier, and
contains a user message if the electronic lock (8) is in the active state or the user (4) has no access authorization to the access-restricted zone assigned to the electronic lock (8); and
receiving the confirmation message by the mobile electronic device (2) by means of a second radio transmission (14).

2. The method according to claim 1, additionally comprising sending the confirmation message by the mobile electronic device (2) to the electronic lock (8) when the electronic lock (8) is in the inactive state and the device identifier in the user file is assigned to the lock identifier, and activating the electronic lock (8) when the electronic code of the confirmation message agrees with a reference code stored in the electronic lock (8).

3. The method according to claim 1, additionally comprising sending the confirmation message by the mobile electronic device (2) to the electronic lock (8) when the mobile electronic device (2) is at a distance from the electronic lock (8) which is shorter than a specified maximum distance, and activating the electronic lock (8) when the electronic code of the confirmation message agrees with a reference code stored in the electronic lock (8).

4. The method according to any one of claims 1-3, additionally comprising evaluating the lock state designator in order to store the state of the electronic lock (8) in the data processing device (6).

5. The method according to one of the preceding claims, additionally comprising generating a notification by the mobile electronic device (2) in order to inform the user (4), wherein the generation of the notification is based on the confirmation message.

6. The method according to claim 5, additionally comprising presenting the notification by at least one notification type, wherein the notification type is selected from a group comprising text, symbols, pictograms, speech, tones and sounds.

7. The method according to any one of the preceding claims, in which several mobile electronic devices (2) are in the radio range of the electronic lock (8), in which each mobile electronic device (2) generates a server message and sends it to the data processing device (6), and in which the data processing device (6), after receiving each server message and evaluating the lock state designator contained therein, stores the state of the electronic lock (8).

8. The method according to any one of the preceding claims, in which the confirmation message contains, in addition to the electronic code, a further electronic code which is stored in the electronic lock (8) and is valid for a future activation of the electronic lock (8).

9. Access control system comprising:
an electronic lock (8) which is arranged on an access-restricted zone, has an active and an inactive state and comprises a radio transceiver (30), wherein the radio transceiver (30) is configured to send a data signal to a mobile electronic device (2) and receive an electronic code from the mobile electronic device (2), wherein the data signal comprises a lock identifier and a lock state designator, and wherein the mobile electronic device (2) is assigned to a user (4) and during operation, when it is in radio range to the electronic lock (8) and receives the data signal, generates a server message which comprises the lock identifier, the lock state designator and a device identifier of the mobile electronic device (2); and
a data processing device (6) with a database (18) which stores the state of the electronic lock (8) and comprises a user file in which a user (4) is assigned at least one access authorization to an access-restricted zone, wherein the data processing device (6) is configured for a communication with the mobile electronic device (2) and for generating a confirmation message,
wherein the data processing device (6) is configured to receive the server message, evaluate the lock state designator comprised therein, and generate the confirmation message depending on a result of an examination using the stored state of the electronic lock (8), wherein the result indicates the active state or the inactive state of the electronic lock (8), wherein the confirmation message:
contains an electronic code for activating the electronic lock (8) if the electronic lock (8) is in the inactive state and the device identifier in the user file is assigned to the lock identifier, and
contains a user message if the electronic lock (8) is in the active state or the user has no access authorization to the access-restricted zone assigned to the electronic lock (8).

10. The access control system according to claim 9, in which the electronic lock (8) has a storage device (34) which stores a lock identifier and an electronic reference code, and a processing device (36) which activates the electronic lock (8) when the electronic code of the confirmation message agrees with the electronic reference code.

11. The access control system according to any one of claims 9-10, in which the electronic lock (8) has an unlocking device (26) which unlocks a door (10) in the active state and locks it in the inactive state.

12. The access control system according to one of claims 9-11, in which the radio transceiver (30) of the electronic lock (8) receives the electronic code when the mobile electronic device (2) is at a distance from the electronic lock (8) which is shorter than a specified maximum distance.

13. The access control system according to any one of claims 9-12, in which the radio transceiver (30) of the electronic lock (8) comprises a radio module for a communication according to a Bluetooth standard.

## Revendications

1. Procédé, destiné à faire fonctionner un système de contrôle d'accès, qui comprend une serrure électronique (8) présentant un état actif et un état inactif sur une zone à accès limité, un système de traitement de données (6) doté d'une base de données (32), qui mémorise l'état de la serrure électronique (8) et un fichier usagers, dans lequel est attribué à un usager (4) au moins un droit d'accès à une zone à accès limité et qui comprend un appareil électronique (2) mobile qui doit être embarqué par l'usager (4) pour une communication avec la serrure électronique (8) et le système de traitement de données (6), le procédé comportant les étapes suivantes:
réception par l'appareil électronique (2) mobile d'un signal de données émis par la serrure électronique (8), lorsqu'il arrive dans la portée radio de la serrure électronique (8), le signal de données comprenant une reconnaissance de la serrure et un identificateur d'état de la serrure, l'identificateur d'état de la serrure indiquant l'état actif ou l'état inactif de la serrure électronique (8) ;
la génération d'un message serveur par l'appareil électronique (2) mobile, le message serveur comprenant la reconnaissance de la serrure, l'identificateur d'état de la serrure et une reconnaissance d'appareil de l'appareil électronique (2) mobile ;
l'émission du message serveur par l'appareil électronique (2) mobile vers le système de traitement de données (6) au moyen d'une première transmission radio (15);
la mémorisation de l'état de la serrure électronique (8) dans le système de traitement de données (6), sur la base d'une évaluation de l'identificateur d'état de la serrure, l'identificateur d'état de la serrure étant contenu dans le message serveur, qui réceptionne le système de traitement de données (6) ;
la génération d'un message de confirmation par le système de traitement de données (6), le message de confirmation :
étant généré en fonction d'un résultat d'une vérification par le système de traitement de données (6) en utilisant l'état mémorisé de la serrure électronique (8), le résultat indiquant l'état actif ou l'état inactif de la serrure électronique (8),
contenant un code électronique pour l'activation de la serrure électronique (8) si la serrure électronique (8) se trouve à l'état inactif et la reconnaissance d'appareil est affectée dans le fichier usagers à la reconnaissance de serrure, et
contient un message à l'usager, si la serrure électronique (8) se trouve à l'état actif ou si l'usager (4) ne dispose d'aucun droit d'accès à la zone d'accès limité affectée à la serrure électronique (8) ; et
la réception du message de confirmation par l'appareil électronique (2) mobile, au moyen d'une deuxième transmission radio (14).

2. Procédé selon la revendication 1, comportant par ailleurs l'émission du message de confirmation par l'appareil électronique (2) mobile vers la serrure électronique (8) si la serrure électronique (8) se trouve à l'état inactif et la reconnaissance d'appareil est affectée dans le fichier usagers à la reconnaissance de la serrure et activation de la serrure électronique (8) si le code électronique du message de confirmation concorde avec un code de référence mémorisé dans la serrure électronique (8).

3. Procédé selon la revendication 1, comportant par ailleurs l'émission du message de confirmation par l'appareil électronique (2) mobile vers la serrure électronique (8) si l'appareil électronique (2) mobile présente par rapport à la serrure électronique (8) un écart qui est inférieur à un écart maximum déterminé et l'activation de la serrure électronique (8) si le code électronique du message de confirmation concorde avec un code de référence mémorisé dans la serrure électronique (8).

4. Procédé selon l'une quelconque des revendications 1 à 3, comportant par ailleurs l'évaluation de l'identificateur d'état de la serrure, pour mémoriser l'état de la serrure électronique (8) dans le système de traitement de données (6).

5. Procédé selon l'une quelconque des revendications précédentes, comportant par ailleurs la génération d'une notification par l'appareil électronique (2) mobile, pour informer l'usager (4), la génération de la notification étant basée sur le message de confirmation.

6. Procédé selon la revendication 5, comportant par ailleurs la représentation de la notification par au moins un type de notification, le type de notification étant sélectionné dans un groupe qui comprend du texte, des symboles, des pictogrammes, un langage, des tonalités et des sons.

7. Procédé selon l'une quelconque des revendications précédentes, lors duquel plusieurs appareils électroniques (2) mobiles se trouvent dans la portée radio de la serrure électronique (8), lors duquel chaque appareil électronique (2) mobile génère un message serveur et l'émet vers le système de traitement de données (6) et lors duquel, après réception de chaque message serveur et évaluation de l'identificateur d'état de la serrure qu'il contient, le système de traitement de données (6) mémorise l'état de la serrure électronique (8).

8. Procédé selon l'une quelconque des revendications précédentes, lors duquel le message de confirmation contient, hormis le code électronique, un code électronique supplémentaire, qui est mémorisé dans la serrure électronique (8) et qui est valable pour une future activation de la serrure électronique (8).

9. Système de contrôle d'accès avec :
une serrure électronique (8), qui est placée sur une zone d'accès limité, dispose d'un état actif et d'un état inactif et comporte un émetteur-récepteur radio (30), l'émetteur-récepteur radio (30) étant conçu pour émettre un signal de données vers un appareil électronique (2) mobile et pour réceptionner un code électronique de la part de l'appareil électronique (2) mobile, le signal de données comprenant une reconnaissance de la serrure et un identificateur d'état de la serrure et l'appareil électronique (2) mobile étant affecté à un usager (4) et en cours de fonctionnement, lorsqu'il arrive dans la portée radio de la serrure électronique (8) et réceptionne le signal de données, générant un message serveur, qui contient la reconnaissance de la serrure, l'identificateur d'état de la serrure et une reconnaissance d'appareil de l'appareil électronique (2) mobile ; et
un système de traitement de données (6) avec une base de données (18), qui mémorise l'état de la serrure électronique (8) et comprend un fichier usagers dans lequel est affecté à un usager (4) au moins un droit d'accès à une zone d'accès limité, le système de traitement de données (6) étant conçu pour une communication avec l'appareil électronique (2) mobile et pour une génération d'un message de confirmation,
le système de traitement de données (6) étant conçu pour réceptionner le message serveur, pour évaluer l'identificateur d'état de la serrure compris dans celui-ci et pour générer le message de confirmation en fonction d'un résultat d'une vérification, en utilisant l'état mémorisé de la serrure électronique (8), le résultat indiquant l'état actif ou l'état inactif de la serrure électronique (8),
le message de confirmation:
contenant un code électronique pour l'activation de la serrure électronique (8) si la serrure électronique (8) se trouve dans l'état inactif et si la reconnaissance d'appareil est affectée dans le fichier usagers à la reconnaissance de serrure et
contenant un message à l'utilisateur, si la serrure électronique (8) se trouve dans l'état actif ou si l'usager ne dispose d'aucune droit d'accès à la zone d'accès limité affectée à la serrure électronique (8).

10. Système de contrôle d'accès selon la revendication 9, dans lequel la serrure électronique (8) détient un système de mémoire (34), qui mémorise la reconnaissance de la serrure et un code électronique de référence et un système de traitement (36) qui active la serrure électronique (8) si le code électronique du message de confirmation concorde avec le code électronique de référence.

11. Système de contrôle d'accès selon l'une quelconque des revendications 9 ou 10, dans lequel la serrure électronique (8) dispose d'un dispositif de déverrouillage (26), qui déverrouille une porte (10) à l'état actif et la verrouille à l'état inactif.

12. Système de contrôle d'accès selon l'une quelconque des revendications 9 à 11, dans lequel l'émetteur-récepteur radio (30) de la serrure électronique (8) réceptionne le code électronique si l'appareil électronique (2) mobile présente par rapport à la serrure électronique (8) un écart qui est inférieur à un écart maximum déterminé.

13. Système de contrôle d'accès selon l'une quelconque des revendications 9 à 12, dans lequel l'émetteur-récepteur radio (30) de la serrure électronique (8) comprend un module radio pour une communication selon un standard Bluetooth.
